# EUROPÄISCHE PATENTSCHRIFT

(11) **EP 0 910 927 B1**
(45) Veröffentlichungstag und Bekanntmachung des Hinweises auf die Patenterteilung: **12.01.2000**
(21) Anmeldenummer: 97925036.2
(22) Anmeldetag: 03.06.1997
(51) Int. Cl.: H04S 1/00

(54) **VERFAHREN ZUM CODIEREN UND DECODIEREN VON STEREOAUDIOSPEKTRALWERTEN**
PROCESS FOR CODING AND DECODING STEREOPHONIC SPECTRAL VALUES
PROCEDE DE CODAGE ET DE DECODAGE DE VALEURS SPECTRALES STEREOPHONIQUES

(30) Priorität: 12.07.1996 DE 19628292
(43) Veröffentlichungstag der Anmeldung: 28.04.1999
(73) Patentinhaber: FRAUNHOFER-GESELLSCHAFT ZUR FÖRDERUNG DER ANGEWANDTEN FORSCHUNG E.V., 80636 München (DE); AT & T Laboratories/Research, Florham Park, NJ 07932 (US); Lucent Technologies, Murray Hill, NJ 07974-0636 (US)
(72) Erfinder: GBUR, Uwe, D-10827 Berlin (DE); DIETZ, Martin, D-90408 Nürnberg (DE); TEICHMANN, Bodo, D-90459 Nürnberg (DE); BRANDENBURG, Karlheinz, D-91054 Erlangen (DE); GERHÄUSER, Heinz, D-91344 Waischenfeld (DE); HERRE, Jürgen, D-91054 Buckenhof (DE); JOHNSTON, James, Morristown, NJ 07960 (US)
(74) Vertreter: Schoppe, Fritz, Dipl.-Ing.
(86) Internationale Anmeldenummer: EP9702874
(87) Internationale Veröffentlichungsnummer: WO9803036

(56) Entgegenhaltungen:
- EP-A- 0 612 159
- EP-A- 0 717 503
- WO-A-95/06984
- DE-A- 19 638 997
- DE-C- 4 331 376
- PATENT ABSTRACTS OF JAPAN vol. 9, no. 50 (P-339), 5.März 1985 & JP 59 188764 A (HITACHI), 26.Oktober 1984,

## Beschreibung

Die vorliegende Erfindung bezieht sich auf das Codieren und Decodieren von Stereoaudiospektralwerten und insbesondere auf das Anzeigen der Tatsache, daß eine Stereo-Intensity-Codierung aktiv ist.

Moderne Audiocodierverfahren bzw. -Decodierverfahren, die beispielsweise nach dem Standard MPEG-Layer 3 arbeiten, sind in der Lage, die Datenrate von digitalen Audiosignalen beispielsweise um einen Faktor zwölf zu komprimieren, ohne die Qualität derselben merkbar zu verschlechtern.

Neben einem hohen Codierungsgewinn in den einzelnen Kanälen, wie z.B. dem linken Kanal L und dem rechten Kanal R, wird im Stereofall auch die Redundanz und Irrelevanz der beiden Kanäle untereinander ausgenutzt. Bekannte und bereits verwendete Verfahren sind das sogenannte MS-Stereo-Verfahren (MS = Mitte-Seite) und das Intensity-Stereo-Verfahren (IS-Verfahren).

Das für Fachleute bekannte MS-Stereo-Verfahren nutzt im wesentlichen die Redundanz der beiden Kanäle untereinander aus, wobei dabei eine Summe der beiden Kanäle und eine Differenz der beiden Kanäle berechnet wird, welche dann jeweils als modifizierte Kanaldaten für den linken bzw. rechten Kanal übertragen werden. Die in dem Codierer entfernte Redundanz zwischen den beiden Kanälen wird im Decodierer wieder hinzugefügt. Das heißt, daß das MS-Stereoverfahren exakt rekonstruierend ist.

Im Gegensatz dazu nutzt das Intensity-Stereo-Verfahren vornehmlich die Stereoirrelevanz aus. Bezüglich der Stereoirrelevanz ist zu sagen, daß die räumliche Wahrnehmung des menschlichen Gehörsystems von der Frequenz der wahrgenommenen Audiosignale abhängt. Bei niedrigeren Frequenzen werden sowohl Betrags- als auch Phaseninformationen beider Stereosignale durch das menschliche Gehörsystem bewertet, wobei die Wahrnehmung von Hochfrequenzkomponenten hauptsächlich auf der Analyse der Energie-Zeit-Hüllkurven beider Kanäle begründet ist. Somit sind die exakten Phaseninformationen der Signale in beiden Kanälen für die räumliche Wahrnehmung nicht relevant. Diese Eigenschaft des menschlichen Gehörs wird verwendet, um die Stereoirrelevanz zur weiteren Datenreduktion von Audiosignalen durch das Intensity-Stereo-Verfahren zu verwenden.

Da das Stereo-Intensity-Verfahren bei hohen Frequenzen keine genaue Ortsinformation aufzulösen vermag, ist es daher möglich, ab einer im Codierer bestimmten Intensity-Grenzfrequenz statt zweier Stereokanäle L, R eine gemeinsame Energieeinhüllende für beide Kanäle zu übertragen. Zusätzlich zu dieser gemeinsamen Energieeinhüllenden werden grob quantisierte Richtungsinformationen zusätzlich als Seiteninformationen übertragen.

Da also bei der Verwendung der Intensity-Stereo-Codierung ein Kanal nur teilweise übertragen wird, kann die Biteinsparung bis zu 50% betragen. Es ist jedoch zu beachten, daß das IS-Verfahren im Decodierer nicht exakt rekonstruierend ist.

Bei dem IS-Verfahren, das bisher in dem Standard MPEG-Layer 3 verwendet wird, wird über ein sogenanntes Modus_Erweiterungs_Bit (mode_extension_bit) angezeigt, daß das IS-Verfahren in einem Block von Stereoaudiospektralwerten überhaupt aktiv ist, wobei jeder Block ein ihm zugeordnetes Modus_Erweiterungs_Bit aufweist.

In Fig. 1 befindet sich eine Prinzipdarstellung des bekannten IS-Verfahrens. Stereoaudiospektralwerte für einen Kanal L 10 und für einen Kanal R 12 werden an einem Summationspunkt 14 summiert, um eine Energieeinhüllende I = Lᵢ + Rᵢ der beiden Kanäle zu erhalten. Lᵢ und Rᵢ stellen hier die Stereoaudiospektralwerte des Kanals L bzw. der Kanals R in einem beliebigen Skalenfaktorband dar. Wie bereits erwähnt wurde, ist die Verwendung des IS-Verfahrens nur oberhalb einer bestimmten IS-Grenzfrequenz erlaubt, um keine Codierstörungen in die codierten Stereoaudiospektralwerte einzuführen. Deshalb müssen in einem Bereich von 0 Hz bis zu der IS-Grenzfrequenz der linke und der rechte Kanal separat codiert werden. Die Bestimmung der IS-Grenzfrequenz als solche wird in einem separaten Algorithmus durchgeführt, der keinen Teil dieser Erfindung darstellt. Ab dieser Grenzfrequenz codiert der Codierer das Summensignal des linken Kanals 10 und des rechten Kanals 12, das an dem Summationspunkt 14 gebildet wird.

Zusätzlich zu der Energieeinhüllenden, d.h. dem Summensignal aus linkem und rechtem Kanal, die beispielsweise in dem codierten linken Kanal übertragen werden kann, sind ferner Skalierungsinformationen 16 für den Kanal L sowie Skalierungsinformationen 18 für den Kanal R für eine Decodierung notwendig. Bei dem Intensity-Stereo-Verfahren, wie es beispielsweise im MPEG Layer 2 implementiert ist, werden Skalenfaktoren für den linken und den rechten Kanal übertragen. An dieser Stelle sei jedoch angemerkt, daß bei dem IS-Verfahren im MPEG Layer 3 für IS-codierte Stereoaudiospektralwerte Intensity-Richtungsinformationen lediglich im rechten Kanal übertragen werden, mit denen dann, wie es weiter hinten dargelegt ist, die Stereoaudiospektralwerte wieder decodiert werden.

Die Skalierungsinformationen 16 und 18 werden als Seiteninformationen jeweils zusätzlich zu den codierten Spektralwerten des Kanals L sowie des Kanals R übertragen. Ein Decodierer liefert an einem decodierten Kanal L' 20 bzw. an einem decodierten Kanal R' 22 decodierte Audiosignalwerte, wobei die Skalierungsinformationen 16 für den Kanal R sowie die Skalierungsinformationen 18 für den Kanal L mit den decodierten Stereoaudiospektralwerten der jeweiligen Kanäle an einem L-Multiplizierer 24 bzw. an einem R-Multiplizierer 26 multipliziert werden, um die ursprünglich codierten Stereoaudiospektralwerte wieder zu decodieren.

Vor dem Anwenden einer IS-Codierung oberhalb einer bestimmten IS-Grenzfrequenz oder einer MS-Codierung unterhalb dieser Grenzfrequenz werden die Stereoaudiospektralwerte für jeden Kanal zu sogenannten Skalenfaktorbändern gruppiert. Diese Bänder sind an die Wahrnehmungseigenschaften des Gehörs angepaßt. Jedes dieser Bänder kann mit einem zusätzlichen Faktor, dem sogenannten Skalenfaktor, verstärkt werden, der als Seiteninformationen für den jeweiligen Kanal übertragen wird und der einen Teil der Skalierungsinformationen 16 sowie der Skalierungsinformationen 18 aus Fig. 1 darstellt. Diese Faktoren bewirken eine Formung eines durch eine Quantisierung eingeführten Störgeräusches, derart, daß dasselbe unter Berücksichtigung psychoakustischer Gesichtspunkte "maskiert" und damit unhörbar wird.

Fig. 2a zeigt ein Format des codierten rechten Kanals R, der beispielsweise bei einem Audiocodierverfahren MPEG-Layer 3 verwendet wird. Auch alle weiteren Ausführungen bezüglich der Intensity-Stereo-Codierung beziehen sich auf das Verfahren nach dem Standard MPEG Layer 3. In der ersten Zeile in Fig. 2a sind die einzelnen Skalenfaktorbänder 28, in die die Stereoaudiospektralwerte gruppiert sind, schematisch gezeigt. Die in Fig. 2a gezeichnete gleiche Bandbreite der Skalenfaktorbänder dient lediglich der Übersichtlichkeit der Darstellung und wird in der Praxis aufgrund der psychoakustischen Eigenschaften des Gehörsystems nicht auftreten.

In der zweiten Zeile von Fig. 2a befinden sich codierte Stereoaudiospektralwerte sp, die unterhalb einer IS-Grenzfrequenz 32 ungleich Null sind, wobei die Stereoaudiospektralwerte in dem rechten Kanal über der IS-Grenzfrequenz, wie bereits erwähnt, zu Null (Zero_Part) gesetzt werden nsp (nsp = Nullspektrum).

In der dritten Zeile von Fig. 2a befinden sich ein Teil der Seiteninformationen 34 für den rechten Kanal. Dieser gezeigte Teil der Seiteninformationen 34 besteht zum einen aus den Skalenfaktoren skf für den Bereich unterhalb der IS-Grenzfrequenz sowie aus Richtungsinformationen rinfo 36 für den Bereich über der IS-Grenzfrequenz 32. Diese Richtungsinformationen werden verwendet, um bei dem Intensity-Stereo-Verfahren noch eine grobe Ortsauflösung des IS-codierten Frequenzbereichs zu gewährleisten. Diese Richtungsinformationen rinfo 36, die auch Intensity-Positionen (is_pos) genannt werden, werden also anstelle der Skalenfaktoren im rechten Kanal übertragen. Es sei noch einmal angemerkt, daß unterhalb der IS-Grenzfrequenz im rechten Kanal nach wie vor die den Skalenfaktorbändern 28 entsprechenden Skalenfaktoren 34 vorhanden sind. Die Intensity-Positionen 36 zeigen die wahrgenommene Stereoabbildungsposition (das Verhältnis von links zu rechts) der Signalquelle innerhalb der jeweiligen Skalenfaktorbänder 28 an. In jedem Skalenfaktorband 28 über der IS-Grenzfrequenz werden die decodierten Werte der übertragenen Stereoaudiospektralwerte nach dem Verfahren MPEG Layer 3 durch die folgenden Skalierungsfaktoren k_{L} für den linken Kanal und k_{R} für den rechten Kanal skaliert:${\text{k}}_{\text{L}} \text{= is_ratio / (1+is_ratio)}$ und${\text{k}}_{\text{R}} \text{= 1 / (1+is_ratio)}$ Die Gleichung für is_ratio lautet folgendermaßen:$\text{is_ratio = tan(is_pos·π/12)}$

Der Wert is_pos ist ein mit 3 Bit quantisierter Wert, wobei nur die Werte von 0 bis 6 gültige Positionswerte darstellen. Aus den folgenden beiden Gleichungen können aus dem I-Signal (I = Lᵢ + Rᵢ) der linke und der rechte Kanal wieder zurückgerechnet werden:${\text{R}}_{\text{i}} {\text{= I · is_ratio/(1+is_ratio) = I · k}}_{\text{L}}$${\text{L}}_{\text{i}} {\text{= I · 1/(1+is_ratio) = I · k}}_{\text{R}}$ Rᵢ und Lᵢ stellen die Intensity-Stereo-decodierten Stereoaudiospektralwerte dar. An dieser Stelle sei angemerkt, daß das Format des linken Kanals zu dem in Fig. 2a gezeigten Format des rechten Kanals analog ist, wobei jedoch im linken Kanal oberhalb der IS-Grenzfrequenz 32 statt dem Nullspektrum das kombinierte Spektrum I = Lᵢ + Rᵢ zu finden ist, und wobei ferner keine Richtungsinformationen is_pos für den linken Kanal sondern gewöhnliche Skalenfaktoren vorhanden sind. Der Übergang von den quantisierten Summenspektralwerten ungleich Null zu den Nullwerten im rechten Kanal kann dem Decodierer beim Standard MPEG Layer 3 implizit die IS-Grenzfrequenz anzeigen.

Im Codierer wird der übertragene Kanal L also als die Summe des linken und des rechten Kanals berechnet, wobei die übertragenen Richtungsinformationen durch folgende Gleichung bestimmt werden können:${\text{is_pos = nint[arctan(√E}}_{\text{L}} {\text{/√E}}_{\text{R}} \text{)·12/π]}$

Dabei stellt die Funktion nint[x] die Funktion "nächste Ganzzahl" dar, wobei E_{L} und E_{R} die Energien in den jeweiligen Skalenfaktorbändern des linken bzw. rechten Kanals sind. Diese Formulierung des Codierers/Decodierers führt zu einer annähernden Rekonstruktion von Signalen in dem linken und in dem rechten Kanal.

Wie bereits erwähnt wurde, werden bei bekannten Audiocodierverfahren die Stereoaudiospektralwerte in die Skalenfaktorbänder gruppiert, wobei diese Bänder an die Wahrnehmungseigenschaften des Gehörs angepaßt sind. Bei dem Audiocodierverfahren nach dem Standard MPEG-Layer 3 werden diese Skalenfaktorbänder nun in genau drei Regionen unterteilt. Damit sollen nun Bereiche mit gleicher Signalstatistik gruppiert werden. Dies ist zu der nun stattfindenden Redundanzreduktion mittels der bekannten Huffman-Codierung vorteilhaft. Für jede dieser Regionen aus Skalenfaktorbändern 28 wird nun eine einer Mehrzahl von Huffman-Tabellen ausgewählt, bei der der Gewinn durch die Redundanzreduktion mittels der Huffman-Codierung mittels der ausgewählten Huffman-Tabelle am größten ist. Diese Tabelle wird in dem Bitstrom der codierten Daten mittels eines 5-Bit-Wertes für jede Region angezeigt. Es existieren 30 verschiedene Tabellen, wobei die Tabellen 4 und 14 nicht belegt sind.

Das nicht-rückwärts-kompatible NBC-Codierverfahren, welches sich gerade in der Standardisierung befindet, unterscheidet sich von dem Standardaudiocodierverfahren MPEG Layer 3 nun unter anderem darin, daß in der Bitstromsyntax für dieses Verfahren nicht nur genau drei Regionen aus Skalenfaktorbändern erlaubt sind, sondern daß sogenannte Abschnitte oder "sections" in beliebiger Anzahl vorhanden sein können und eine beliebige Anzahl von Skalenfaktorbändern aufweisen können. Einem Abschnitt wird nun in Analogie zum vorher beschriebenen Verfahren im MPEG Layer 3 zum Erreichen einer maximalen Redundanzreduktion eine dementsprechende Huffman-Tabelle aus einer Mehrzahl derartiger Tabellen zugeordnet, welche dann zur Decodierung verwendet werden soll. Im Extremfall besteht ein Abschnitt beispielsweise nur aus einem einzigen Skalenfaktorband. In der Praxis wird dies jedoch eher nicht auftreten, da die dann notwendigen Seiteninformationen viel zu groß sein würden. Beim NBC-Verfahren existieren insgesamt 16 Huffman-Codiertabellennummern, die als 4-Bit-Werte übertragen werden. Damit kann eine der zwölf existierenden Codiertabellennummern ausgewählt werden.

Die Aufgabe der vorliegenden Erfindung besteht darin, Verfahren zum Codieren bzw. Decodieren von Stereoaudiospektralwerten zu schaffen, bei denen für die Codierung bzw. Decodierung relevante Informationen mit einem minimalen Aufwand an Seiteninformationen signalisiert werden.

Diese Aufgabe wird durch ein Verfahren zum Codieren von Stereoaudiospektralwerten gemäß Anspruch 1 sowie durch ein Verfahren zum Decodieren von teilweise im Intensity-Stereo-Verfahren codierten Stereoaudiospektralwerten gemäß Anspruch 2 gelöst.

Der vorliegenden Erfindung liegt die Erkenntnis zugrunde, daß zusätzliche Codiertabellennummern, die nicht zum Verweisen auf Codiertabellen verwendet werden, andere für einen Abschnitt relevante Informationen anzeigen können. Die "zusätzlichen" Codiertabellennummern sind die Codiertabellennummern, die nicht auf Codiertabellen verweisen. Durch eine 4-Bit-Codierung von zwölf verschiedenen Codiertabellennummern sind die Nummern 13, 14 und 15 für eine Belegung mit anderen Informationen gewissermaßen frei verfügbar. Bei einem bevorzugten Ausführungsbeispiel der vorliegenden Erfindung werden zwei (Nr. 14 und Nr. 15) der drei (Nr. 13, Nr. 14 und Nr. 15) zusätzlichen Codiertabellennummern verwendet, um zum einen auf eine in einem Abschnitt vorhandene Intensity-Codierung und zum anderen auf die gegenseitige Phasenlage von IS-codierten Stereoaudiospektralwerten in zwei Stereokanälen hinzuweisen.

Die noch nicht verwendete zusätzliche Codiertabellennummer 13 kann verwendet werden, um auf eine adaptive Huffman-Codierung hinzuweisen.

Bevorzugte Ausführungsbeispiele der vorliegenden Erfindung werden nachfolgend bezugnehmend auf die beiliegenden Zeichnungen erläutert. Es zeigen:
- Fig. 1: den Signalfluß bei einem Codierungs/Decodierungs-Schema nach dem Intensity-Stereo-Verfahren;
- Fig. 2a: ein Format der Daten bei Vorliegen einer Stereo-Intensity-Codierung für den rechten Kanal für den Standard MPEG Layer 3;
- Fig. 2b: ein Format der Daten bei Vorliegen einer Stereo-Intensity-Codierung für den rechten Kanal für das MPEG-NBC-Verfahren; und
- Fig. 3: ein schematisches Blockschaltbild eines Decodierers, der die vorliegende Erfindung ausführt.

Ein Verfahren zum Codieren von Stereoaudiospektralwerten sowie das Verfahren zum Decodieren von teilweise im Intensity-Stereo-Verfahren codierten Stereoaudiospektralwerten gemäß einem ersten Ausführungsbeispiel der vorliegenden Erfindung verwenden eine neuartige Signalisierung des Vorhandenseins der Intensity-Stereo-Codierung innerhalb eines Abschnitts. Gemäß der vorliegenden Erfindung sind ebenfalls 16 Codiertabellennummern vorhanden. Im Gegensatz zum Stand der Technik entsprechen jedoch lediglich die ersten 12 Codiertabellennummern (Nr. 1 bis Nr. 12) wirklichen Codiertabellen. Mit Hilfe der letzten und der vorletzten Codiertabellennummer wird nun signalisiert, daß innerhalb des Abschnitts, dem diese Codiertabellennummer zugeordnet ist, das Stereo-Intensity-Verfahren eingesetzt wird.

Fig. 2b zeigt ein Format der Daten für den rechten Kanal R bei Vorliegen einer Stereo-Intensity-Codierung, wobei das MPEG2-NBC-Verfahren verwendet wird. Der Unterschied zu Fig. 2a, bzw. zu dem Verfahren MPEG Layer 3, besteht darin, daß ein Anwender jetzt die Flexibilität besitzt, auch oberhalb der IS-Grenzfrequenz 32 eine Intensity-Stereo-Codierung der Stereoaudiospektralwerte für jeweils einen Abschnitt selektiv ein- bzw. auszuschalten. Damit ist die IS-Grenzfrequenz im Vergleich zum MPEG Layer 3 eigentlich keine richtige Grenzfrequenz mehr, da beim NBC-Verfahren auch oberhalb der IS-Grenzfrequenz die IS-Codierung wieder aus- bzw. angeschaltet werden kann. Dies war beim Layer 3 nicht möglich, d.h. die Stereoaudiospektralwerte über der IS-Grenzfrequenz mußten bei Vorliegen einer IS-Codierung für einen Abschnitt auf jeden Fall auch ganz bis zum oberen Ende des Spektralbereichs IS-codiert werden. Das neue NBC-Verfahren muß nun nicht für den gesamten Spektralbereich oberhalb der IS-Grenze die IS-Codierung aktivieren, sondern dasselbe erlaubt auch das Ausschalten der IS-Codierung, so dies signalisiert ist. Da nach der Bitstromsyntax für einen Abschnitt ohnehin eine Codiertabellennummer übertragen werden muß, vermehren sich bei der beschriebenen erfindungsgemäßen Signalisierung auch nicht die Seiteninformationen ("overhead").

Die in einem Abschnitt mit IS-Codierung für den rechten Kanal übertragenen Skalenfaktoren stellen nun ebenfalls analog zum Stand der Technik die Richtungsinformationen 36 dar, wobei diese Werte selbst ebenfalls einer Differenz- und Huffman-Codierung unterzogen werden. Im rechten Kanal stehen, wie es bereits erwähnt wurde, in den Skalenfaktorbändern die nicht IS-codiert sind, keine Stereoaudiospektralwerte, sondern ein Nullspektrum. Der linke Kanal enthält in IS-codierten Abschnitten das Summensignal des linken und des rechten Kanals. Das Summensignal wird jedoch derart normiert, daß seine Energie innerhalb der jeweiligen Skalenfaktorbänder nach der IS-Decodierung der Energie des linken Kanals entspricht. Daher kann der linke Kanal im Falle einer verwendeten IS-Codierung in der Decodiervorrichtung auch unverändert übernommen werden und muß nicht durch eine Rückskalierungsvorschrift extra ermittelt werden. Die Stereoaudiospektralwerte des rechten Kanals können nun aus den Stereoaudiospektralwerten des linken Kanals unter Verwendung der Richtungsinformationen is_pos 36, die in den Seiteninformationen des rechten Kanals vorhanden sind, zurückgerechnet werden.

Wie eingangs beschrieben wurde, ergibt das Stereo-Intensity-Verfahren gemäß dem Stand der Technik zwei kohärente Signale für den linken bzw. rechten Kanal, die sich lediglich in ihrer Amplitude, d.h. Intensität, in Abhängigkeit von den Richtungsinformationen is_pos 36 unterscheiden (Gleichungen (4) und (5)).

Bei der vorliegenden Erfindung kann nun, da das Vorhandensein der Stereo-Intensitäts-Codierung mittels zwei "unwirklichen" Codiertabellennummern signalisiert wird, eine Phasenbeziehung der beiden Kanäle zueinander einbezogen werden. Weisen die Kanäle die gleiche Phasenlage auf, so lautet die in dem Decodierer auszuführende erfindungsgemäße Rückrechnungsvorschrift folgendermaßen:${\text{R}}_{\text{i}} {\text{= 0,5 ^ (0,25 · is_pos(sfb)) · L}}_{\text{i}} \text{,}$ während im Falle einer Gegenphasigkeit das Spektrum mit -1 multipliziert wird, wodurch sich für die Berechnung des rechten Kanals folgende Gleichung ergibt:${\text{R}}_{\text{i}} \text{= (-1) · 0,5 ^ (0,25 · is_pos(sfb)) · Li.}$ Rᵢ bezeichnet in den beiden vorherigen Gleichungen die rückgerechneten, d.h. decodierten, Stereoaudiospektralwerte des rechten Kanals. sfb bezeichnet das Skalenfaktorband 28, dem die Richtungsinformationen is_pos 36 zugeordnet sind. Lᵢ bezeichnet die Stereoaudiospektralwerte des linken Kanals, die im Decoder unverändert übernommen werden.

Die Codiertabellennummer 15 zeigt nun an, ob die erste Rückrechnungsvorschrift verwendet werden soll, während die Codiertabellennummer 14 anzeigt, daß die zweite Rückrechnungsvorschrift verwendet werden soll, d.h. daß die beiden Kanäle gegenphasig sind. Für Fachleute ist es offensichtlich, daß die Ausdrücke Gleichphasigkeit und Gegenphasigkeit im Sinne dieser Anmeldung breit verwendet werden. So kann beispielsweise ein Phasendiskriminator vorgesehen sein, der ab einem bestimmten Phasendiskriminatorausgangswert, der beispielsweise 90° sein kann, bestimmt, daß die Signale gegenphasig sind, wobei dieselben bei einem Phasenunterschied von kleiner 90° als gleichphasig angesehen werden.

Bei dem beschriebenen ersten Ausführungsbeispiel kann also für einen Abschnitt, der aus mindestens einem Skalenfaktorband besteht, durch die Codiertabellennummern 14 oder 15 die Phasenlage der beiden Kanäle zueinander bestimmt werden. Die Seiteninformationen, die durch IS- und Phasensignalisierung verursacht werden, betragen für einen Abschnitt 8 Bit, die sich aus vier Bit für die Abschnitts länge und vier Bit für die Codiertabellennummer 14 oder 15 zusammensetzen. Soll nun ein Audiosignal codiert werden, das in Skalenfaktorbändern seiner Stereoaudiospektralwerte häufige Änderungen der Phasenlage aufweist, so muß gemäß dem ersten Ausführungsbeispiel bei jeder Umkehrung der Phasenlage von Skalenfaktorband zu Skalenfaktorband ein neuer Abschnitt ("section") begonnen werden. Ein Signal mit einer häufig wechselnden Phasenlage erzeugt also sehr viele Abschnitte, da jeder Abschnitt durch die ihm zugeordnete Codiertabellennummer nur entweder Gleichphasigkeit oder Gegenphasigkeit seiner Stereoaudiospektralwerte in den beiden Kanälen anzeigen kann. Ein ungünstiges Signal wird demnach zu einer großen Anzahl von Abschnitten und damit zu einer großen Menge an Seiteninformationen führen.

Ein zweites Ausführungsbeispiel der vorliegenden Erfindung erlaubt eine skalenfaktorbandweise Phasenlagencodierung in einem Abschnitt, in dem die Intensity-Codierung aktiv ist. Durch dieses Verfahren gemäß dem zweiten Ausführungsbeispiel der vorliegenden Erfindung gelingt damit unter Verwendung einer MS-Maske, die nachfolgend beschrieben wird, eine skalenfaktorbandweise Phasenlagencodierung ohne eine Vergrößerung der Anzahl von Abschnitten sowie ohne einen zusätzlichen Mehraufwand.

Für Fachleute ist es offensichtlich, daß sich das Mitte-Seite-Verfahren und das Intensity-Stereo-Verfahren in einem Skalenfaktorband gegenseitig ausschließen. Diese beiden Verfahren sind also orthogonal.

Wird eine MS-Codierung von Stereoaudiospektralwerten in einem Bitstrom verwendet, so wird ein Signalisierungsbit in den Seiteninformationen entsprechend eingestellt sein, das die MS-Codierung global anschaltet. Ein Setzten dieses Bits besagt, daß eine MS-Bitmaske übertragen wird, mit der es möglich ist, eine MS-Codierung selektiv für jedes Skalenfaktorband (scfbd) an- oder auszuschalten. Für jedes Skalenfaktorband ist in der MS-Bitmaske ein Bit reserviert, weshalb die Länge der Bitmaske der Skalenfaktorbandanzahl entspricht.

In den Skalenfaktorbändern, in denen IS aktiv ist, ist die MS-Skalenfaktorinformation nicht nötig, da die MS-Codierung hier nicht aktiviert sein darf. Die MS-Bitmaske kann in diesem Bereich für andere Signalisierungen verwendet werden. Es ist also möglich, mittels der MS-Bitmaske Details der IS-Codierung anzuzeigen. In Übereinstimmung mit dem ersten Ausführungsbeispiel werden bei der IS-Codierung die Informationen bezüglich der Phasenlage der Kanäle in einem Abschnitt mittels der Codiertabellennummern 14 und 15 angegeben. Die Codiertabellennummern zeigen ferner an, daß in einem Abschnitt die IS-Codierung überhaupt aktiv ist.

In Abweichung vom ersten Ausführungsbeispiel wird bei dem zweiten Ausführungsbeispiel der vorliegenden Erfindung die MS-Bitmaske dafür verwendet, um in einem Abschnitt Skalenfaktorbänder mit unterschiedlichen Phasenlagen zuzulassen. Die MS-Bitmaske dient nun dazu, in Relation zu der Codiertabellennummer, die signalisiert, daß eine IS-Codierung in einem Abschnitt aktiv ist, die Phasenlage der einzelnen Skalenfaktorbänder in diesem Abschnitt anzuzeigen. Ist ein Bit in der MS-Bitmaske für ein Skalenfaktorband nicht gesetzt (d.h. Null), so werden die durch die Codiertabellennummer für den Abschnitt, in dem sich das Skalenfaktorband befindet, angezeigten Phaseninformationen beibehalten, während bei einem gesetzten (d.h. Eins-) Bit in der MS-Bitmaske für das Skalenfaktorband die durch die Codiertabellennummer für den Abschnitt, in dem sich das Skalenfaktorband befindet, angezeigte Phasenlage der beiden Kanäle invertiert wird. Im Prinzip handelt es sich also um eine EXKLUSIV-ODER-Verknüpfung zwischen der durch die Codiertabellennummer angezeigten Phasenlage und der MS-Bitmaske.

Im einzelnen lauten die aus Codiertabellennummer und MS-Bitmaske berechneten Phasenbeziehungen der beiden Stereokanäle L und R in einem Skalenfaktorband, das sich in einem Abschnitt befindet, in dem die IS-Codierung verwendet wird, folgendermaßen:

**Tabelle 1**

| | | | | |
|---|---|---|---|---|
| Codiertabellennummer (für einen Abschnitt) | 15 | 15 | 14 | 14 |
| MS - Bitmaske (für ein Skalenf.-band) | 0 | 1 | 0 | 1 |
| Phasenlage von L und R | 0 | 180° | 180° | 0° |
| Rückrechnungsvorschrift | Gl. 7 | Gl. 8 | Gl. 8 | Gl. 7 |

Das beschriebene zweite Ausführungsbeispiel der vorliegenden Erfindung erlaubt also das Auftreten von Skalenfaktorbändern mit Stereoaudiospektralwerten mit unterschiedlichen Phasenlagen in einem Abschnitt, wodurch weniger Abschnitte als beim ersten Ausführungsbeispiel zum Codieren gebildet werden müssen. Damit müssen auch weniger Seiteninformationen übertragen werden.

In Abweichung von dem oben beschriebenen Ausführungsbeispiel können mit den zusätzlichen Codiertabellennummern auch andere für einen Abschnitt relevante Informationen angezeigt werden.

Weitere für einen Abschnitt relevante Informationen können beispielsweise ein Hinweis auf die Verwendung einer adaptiven Huffman-Codierung in einem Abschnitt sein. Bei einer adaptiven Huffman-Codierung kann in Abhängigkeit von der Signalstatistik eine adaptierte Huffman-Tabelle erzeugt werden. Die Codiertabellennummer 13 weist die Codiervorrichtung an, keine der zwölf festen Huffman-Tabellen zu verwenden, sondern eine adaptierte Huffman-Tabelle zu verwenden, die dem Decoder a priori nicht bekannt ist. Dies ist dann von Vorteil, wenn die Signalstatistik in einem Abschnitt nicht optimal mit einer der zwölf fest vorgegebenen Codiertabellen codiert, d.h. komprimiert, werden kann. Die Codierung ist also nicht mehr auf die zwölf festen Huffman-Tabellen festgelegt, sondern kann eine optimal an die Signalstatistik adaptierte Tabelle erzeugen und verwenden. Die Informationen über die adaptive Codiertabelle werden als zusätzliche Seiteninformationen übertragen.

Eine Decodiervorrichtung benötigt diese zusätzlichen Seiteninformationen, um sich aus denselben die bei der Codierung verwendete adaptierte Huffman-Tabelle zurückzurechnen, um die Huffman-codierten Stereoaudiospektralwerte wieder korrekt decodieren zu können.

Fig. 3 zeigt ein vereinfachtes Blockschaltbild eines Decodierers, der das Verfahren zum Decodieren gemäß der vorliegenden Erfindung ausführen kann. Teilweise im Intensity-Stereo-Verfahren codierte Audiospektralwerte werden jeweils inversen Quantisierern 38 und 40 zugeführt, wobei die inversen Quantisierer die bei der Codierung eingeführte Quantisierung wieder rückgängig machen. Anschließend gelangen die dequantisierten Stereoaudiospektralwerte in einen MS-Decodierer 42. Dieser MS-Decodierer 42 macht die im Codierer eingeführte Mitte-Seite-Codierung rückgängig. Ein IS-Decodierer 44 verwendet nun die vorher beschriebenen Rückrechnungsvorschriften (7) und (8), um wieder die ursprünglichen Stereoaudiospektralwerte auch für die IS-codierten Skalenfaktorbänder zu erhalten. Jeweilige Rücktransformationseinrichtungen für den linken bzw. rechten Kanal führen nun eine Umsetzung der Stereoaudiospektralwerte in Stereoaudiozeitwerte L(t), R(t) durch. Für Fachleute ist es offensichtlich, daß die Rücktransformationseinrichtungen 46 und 48 beispielsweise durch eine inverse MDCT ausgeführt werden können.

## Patentansprüche

1. Verfahren zum Codieren von Stereoaudiospektralwerten, mit folgenden Schritten:
Gruppieren der Stereoaudiospektralwerte in Skalenfaktorbänder (28), denen Skalenfaktoren zugeordnet sind;
Bilden von Abschnitten, die jeweils aus mindestens einem Skalenfaktorband (28) bestehen;
Codieren der Stereoaudiospektralwerte innerhalb wenigstens eines Abschnitts mit einer dem wenigstens einen Abschnitt zugeordneten Codiertabelle aus einer Mehrzahl von Codiertabellen, denen jeweils eine Codiertabellennummer zugeordnet ist, wobei die Codiertabellennummer der verwendeten Codiertabelle als Seiteninformationen zu den codierten Stereoaudiospektralwerten übertragen wird,
dadurch gekennzeichnet, daß wenigstens eine zusätzliche Codiertabellennummer vorgesehen ist, die nicht auf eine Codiertabelle verweist, sondern für den Abschnitt, dem dieselbe zugeordnet ist, relevante Informationen anzeigt, wobei einem Abschnitt ohne Einfluß auf die Menge an Seiteninformationen entweder eine Codiertabellennummer oder die wenigstens eine zusätzliche Codiertabellennummer zugeordnet ist.

2. Verfahren zum Decodieren von codierten Stereoaudiospektralwerten, die Seiteninformationen aufweisen, mit folgenden Schritten:
Erfassen je einer Codiertabellennummer aufgrund der Seiteninformationen für jeden Abschnitt der codierten Stereoaudiospektralwerte; und
Decodieren der Stereoaudiospektralwerte eines Abschnitts, dessen Codiertabellennummer auf eine entsprechende Codiertabelle verweist, unter Verwendung dieser Codiertabelle;
gekennzeichnet durch folgenden Schritt:
Decodieren der Stereoaudiospektralwerte eines anderen Abschnitts mit einer Codiertabellennummer, die nicht auf eine Codiertabelle verweist, sondern für den Abschnitt, dem dieselbe zugeordnet ist, relevante Informationen anzeigt, gemäß den angezeigten Informationen.

3. Verfahren gemäß einem der Ansprüche 1 oder 2,
bei dem mindestens eine zusätzliche Codiertabellennummer auf eine Codierung nach dem Intensity-Stereo-Verfahren der Stereoaudiospektralwerte des zugeordneten Abschnitts hinweist.

4. Verfahren gemäß einem beliebigen der vorhergehenden Ansprüche,
bei dem mindestens eine zusätzliche Codiertabellennummer auf eine adaptive Huffman-Codierung der Stereoaudiospektralwerte des zugeordneten Abschnitts hinweist.

5. Verfahren gemäß einem beliebigen der vorhergehenden Ansprüche,
bei dem die wenigstens eine zusätzliche Codiertabellennummer für einen Abschnitt, der nach dem Stereo-Intensity-Verfahren codiert ist, ferner eine Phasenbeziehung zwischen zwei Stereokanälen anzeigt.

6. Verfahren nach Anspruch 5,
bei dem eine von zwei zusätzlichen Codiertabellennummern eine gleiche Phasenlage der zwei Stereokanäle anzeigt, wobei folgende Rückrechnungsvorschrift zum Intensity-Decodieren gilt:${\text{R}}_{\text{i}} {\text{= 0,5 ^ (0,25 · is_pos(sfb)) · L}}_{\text{i}} \text{,}$ wobei Rᵢ die Stereoaudiospektralwerte eines rechten (R) Kanals sind, is_pos Intensity-Richtungsinformationen für das vorhandene Skalenfaktorband sfb darstellt, und Lᵢ die Stereoaudiospektralwerte eines linken (L) Kanals sind.

7. Verfahren nach Anspruch 5 oder 6,
bei dem eine von zwei zusätzlichen Codiertabellennummern eine entgegengesetzte Phasenlage der zwei Stereokanäle anzeigt, wobei folgende Rückrechnungsvorschrift zum Intensity-Decodieren gilt:${\text{R}}_{\text{i}} {\text{= (-1) · 0,5 ^ (0,25 · is_pos(sfb)) · L}}_{\text{i}} \text{,}$ wobei Rᵢ die Stereoaudiospektralwerte eines rechten (R) Kanals sind, is_pos Intensity-Richtungsinformationen für das vorhandene Skalenfaktorband sfb darstellt, und Lᵢ die Stereoaudiospektralwerte eines linken (L) Kanals sind.

8. Verfahren gemäß einem beliebigen der vorhergehenden Ansprüche,
bei dem das Intensity-Stereo-Verfahren in einem linken Kanal ein normiertes Summensignal der Stereoaudiospektralwerte des linken und des rechten Kanals und als Seiteninformationen Skalenfaktoren bildet, während in dem rechten Kanal das Spektrum Null ist und Intensity-Richtungsinformationen als Seiteninformationen codiert werden.

9. Verfahren gemäß einem beliebigen der vorhergehenden Ansprüche,
bei dem eine Bitmaske, die ein Bit für jedes Skalenfaktorband aufweist, verwendet wird, wobei ein Bit der Bitmaske für ein Skalenfaktorband in einem Abschnitt, dem eine der zusätzlichen Codiertabellennummern zugeordnet ist, mit der zusätzlichen Codiertabellennummer verknüpft wird, um ein Phasenbeziehung für zwei Stereokanäle zu bestimmen.

10. Verfahren gemäß Anspruch 9,
bei dem die Bitmaske eine MS-Bitmaske ist und die zusätzlichen Codiertabellennummern mit der MS-Bitmaske skalenfaktorbandweise mittels einer EXKLUSIV-ODER-Verknüpfung verknüpft werden.

## Claims

1. A method of coding stereo audio spectral values, comprising the following steps:
grouping the stereo audio spectral values in scale factor bands (28) with which scale factors are associated;
forming sections, each comprising at least one scale factor band (28);
coding the stereo audio spectral values within at least one section with a code book, allocated to the at least one section, out of a plurality of code books to each of which a number is assigned, the number of the code book used being transmitted as side information to the coded stereo audio spectral values,
characterised in that at least one additional code book number is provided, which does not refer to a code book but shows information relevant to the section to which it is assigned, and one section has either a code book number or the at least one additional code book number assigned to it, without affecting the amount of side information.

2. A method of decoding coded stereo audio spectral values which have side information, comprising the following steps:
detecting a code book number on the basis of the side information for each section of the coded stereo audio spectral values; and
decoding the stereo audio spectral values of a section, the code book number of which refers to a corresponding code book, using that code book;
characterised by the following step:
decoding the stereo audio spectral values of another section with a code book number which does not refer to a code book but shows information relevant to the section to which it is assigned, in accordance with the information shown.

3. A method according to claim I or 2,
wherein at least one additional code book number refers to coding of the stereo audio spectral values of the associated section by the intensity stereo process.

4. A method according to any of the preceding claims,
wherein at least one additional code book number refers to adaptive Huffman coding of the stereo audio spectral values of the associated section.

5. A method according to any of the preceding claims,
wherein the at least one additional code book number, for a section coded by the intensity stereo process, also indicates a phase relationship between two stereo channels.

6. A method according to claim 5,
wherein one of two additional code book numbers indicates an identical phase position of the two stereo channels, in which case the following calculating-back formula applies for intensity decoding:${\text{R}}_{\text{i}} {\text{= 0.5 ^ (0.25 · is_pos(sfb)) · L}}_{\text{i}} \text{,}$ where Rᵢ are the stereo audio spectral values of a right (R) channel, is _pos represents intensity direction information for the scale factor band sfb present, and Lᵢ are the stereo audio spectral values of a left (L) channel.

7. A method according to claim 5 or 6,
wherein one of two additional code book numbers indicates an opposing phase position of the two stereo channels, in which case the following calculating-back formula applies for intensity decoding:${\text{R}}_{\text{i}} {\text{= (-1) · 0.5 ^ (0.25 · is_pos(sfb)) · L}}_{\text{i}} \text{.}$ where Rᵢ are the stereo audio spectral values of a right (R) channel, is _pos represents intensity direction information for the scale factor band sfb present, and Lᵢ are the stereo audio spectral values of a left (L) channel.

8. A method according to any of the preceding claims,
wherein the intensity stereo process forms a standardised sum signal of the stereo audio spectral values of the left and right channel, in a left channel, while in the right channel the spectrum is zero and intensity direction information is coded as side information.

9. A method according to any of the preceding claims,
wherein a bit mask which has a bit for each scale factor is used, and a bit on the mask for a scale factor band is gated with the additional code book number in a section to which one of the additional code book numbers is assigned, to determine a phase relationship for two stereo channels.

10. A method according to claim 9,
wherein the bit mask is an MS bit mask, and the additional code book numbers are linked with the MS bit mask scale factor bandwise by means of an EXCLUSIVE-OR gate.

## Revendications

1. Procédé de codage de valeurs spectrales audio stéréo, aux étapes suivantes consistant à :
regrouper les valeurs spectrales audio stéréo en bandes de facteurs d'échelle (28) auxquelles sont associés des facteurs d'échelle ;
former des segments somposés, chacun, d'au moins une bande de facteurs d'échelle (28) ;
coder les valeurs spectrales audio stéréo dans au moins un segment à l'aide d'un tableau de codage associé à l'au moins un segment parmi une pluralité de tableaux de codage à chacun desquels est associé un numéro de tableau de codage, le numéro de tableau de codage du tableau de codage utilisé étant transmis comme informations latérales aux valeurs spectrales audio stéréo codées;
caractérisé par le fait qu'il est prévu au moins un numéro de tableau de codage supplémentaire qui ne renvoie pas à un tableau de codage, mais qui indique, pour le segment auquel il est associé, des informations pertinentes, à un segment étant associé, sans influence sur la quantité d'informations latérales, soit un numéro de tableau de codage, soit l'au moins un numéro de tableau de codage supplémentaire.

2. Procédé de décodage de valeurs spectrales audio stéréo codées présentant des informations latérales, aux étapes suivantes consistant à :
capter chaque numéro de tableau de codage sur base des informations latérales pour chaque segment des valeurs spectrales audio stéréo codées ; et
décoder les valeurs spectrales audio stéréo d'un segment dont le numéro de tableau de codage renvoie à un tableau de codage correspondant, avec utilisation de ce tableau de codage ;
caractérisé par l'étape suivante consistant à :
décoder les valeurs spectrales audio stéréo d'un autre segment à l'aide d'un numéro de tableau de codage qui ne renvoie pas à un tableau de codage, mais indique, pour le segment auxquel il est associé, des informations pertinentes, selon les informations indiquées.

3. Procédé suivant l'une des revendications 1 ou 2, dans lequel au moins un numéro de tableau de codage supplémentaire indique un codage selon le procédé stéréo en intensité des valeurs spectrales audio stéréo du segment associé.

4. Procédé suivant l'une quelconque des revendications précédentes, dans lequel l'au moins un numéro de tableau de codage supplémentaire indique un codage de Huffman adaptatif des valeurs spectrales audio stéréo du segment associé.

5. Procédé suivant l'une quelconque des revendications précédentes, dans lequel l'au moins un numéro de tableau de codage supplémentaire indique, pour un segment qui est codé selon le procédé stéréo en intensité, par ailleurs une relation de phase entre deux canaux stéréo.

6. Procédé suivant la revendication 5, dans lequel l'un de deux numéros de tableau de codage supplémentaires indique une même position de phase des deux canaux stéréo, la prescription de recalcul suivante étant d'application pour le décodage en intensité :${\text{R}}_{\text{i}} {\text{= 0,5 ^ (0,25 · is_pos(sfb)) · L}}_{\text{i}} \text{.}$ Rᵢ étant les valeurs spectrales audio stéréo d'un canal droit (R), is_pos représentant les informations de direction d'intensité pour la bande de facteurs d'échelle sfb présente et Lᵢ étant les valeurs spectrales audio stéréo d'un canal gauche (L).

7. Procédé suivant la revendication 5 ou 6, dans lequel l'un de deux numéros de tableau de codage supplémentaires indique une position de phase opposée des deux canaux stéréo, la prescription de recalcul suivante étant d'application pour le décodage en intensité :${\text{R}}_{\text{i}} {\text{= (-1) · 0,5 ^ (0,25 · is_pos(sfb)) · L}}_{\text{i}} \text{.}$ Rᵢ étant les valeurs spectrales audio stéréo d'un canal droit (R), is_pos représentant les informations de direction d'intensité pour la bande de facteurs d'échelle sfb présente et Lᵢ étant les valeurs spectrales audio stéréo d'un canal gauche (L).

8. Procédé suivant l'une quelconque des revendications précédentes, dans lequel le procédé stéréo en intensité forme, dans un canal gauche, un signal d'addition normalisé des valeurs spectrales audio stéréo du canal gauche et du canal droit et, comme informations latérales, des facteurs d'échelle, tandis que dans le canal droit, le spectre est zéro et que des informations de direction d'intensité sont codées comme informations latérales.

9. Procédé suivant l'une quelconque des revendications précédentes, dans lequel est utilisé un masque de bits présentant un bit pour chaque bande de facteurs d'échelle, un bit du masque de bits pour une bande de facteurs d'échelle dans un segment auquel est associé l'un des numéros de tableau de codage supplémentaires étant associé au numéro de tableau de codage supplémentaire, pour déterminer une relation de phases pour deux canaux stéréo.

10. Procédé suivant la revendication 9, dans lequel le masque de bits est un masque de bits MS et les numéros de tableau de codage supplémentaires sont associés, par bande de facteurs d'échelle, au masque de bits MS à l'aide d'une association EXCLUSIF-OU.
